# EUROPÄISCHE PATENTSCHRIFT

(11) **EP 3 177 886 B1**
(45) Veröffentlichungstag und Bekanntmachung des Hinweises auf die Patenterteilung: **30.01.2019**
(21) Anmeldenummer: 15738933.9
(22) Anmeldetag: 21.07.2015
(51) Int. Cl.: F41A 15/22, F41F 3/058, B66C 1/62

(54) **VORRICHTUNG ZUM MÜNDUNGSSEITIGEN ENTLADEN EINES GESCHOSSES AUS EINEM WAFFENROHR**
DEVICE FOR UNLOADING A PROJECTILE FROM THE MUZZLE OF THE BARREL OF A WEAPON
DISPOSITIF POUR DÉCHARGER CÔTÉ SORTIE D'UN CANON

(30) Priorität: 07.08.2014 DE 102014111307
(43) Veröffentlichungstag der Anmeldung: 14.06.2017
(73) Patentinhaber: Rheinmetall Waffe Munition GmbH, 29345 Unterlüss (DE)
(72) Erfinder: DAU, Ole, 21391 Reppenstedt (DE); SACKARNDT, Alfons, 29556 Suderburg (DE)
(74) Vertreter: Dietrich, Barbara
(86) Internationale Anmeldenummer: PCT/EP2015/066612
(87) Internationale Veröffentlichungsnummer: WO 2016/020183

(56) Entgegenhaltungen:
- DE-A1-102005 006 062
- FR-A- 1 581 703
- US-A- 2 397 554

## Beschreibung

Die Erfindung betrifft eine Vorrichtung zum mündungsseitigen Entladen eines versehentlich falsch herum in das Waffenrohr einer Waffe geladenen, einen Gefechtskopf und ein Flügelleitwerk umfassenden Geschosses, dessen Flügelleitwerk Leitwerksflügel besitzt, die jeweils einen sich zum Gefechtskopfes hin vorzugsweise verjüngenden Abschnitt aufweisen.

Zum Entladen von Mörsergranaten, die richtig herum in das Waffenrohr eines Vorderladermörsers eingeführt wurden, d.h. bei denen der jeweilige Gefechtskopf nach dem Ladevorgang mündungsseitig in dem entsprechenden Waffenrohr angeordnet ist, sind beispielsweise aus der US 2,397,554 A und der US 2,770,988 A spezielle Entladevorrichtungen bekannt. Diese bekannten Vorrichtungen umfassen jeweils mindestens eine federbelastete Klinke, welche zum Herausziehen der Mörsergranate aus dem Waffenrohr in eine entsprechende umlaufende Rille des Gefechtskopfes formschlüssig eingreift.

Aus der DE 10 2005 016 879 ist ferner eine Vorrichtung zum Entladen von Mörsergranaten, die richtig herum in das Waffenrohr eines Vorderladermörsers eingeführt wurden, bekannt, bei der zum Herausziehen der jeweiligen Mörsergranate mit Hilfe von Magneten eine Kraftschlussverbindung zwischen der Entladevorrichtung und dem Gefechtskopf hergestellt wird.

Sofern hingegen beispielsweise eine Mörsergranate aus dem Waffenrohr eines Vorderladermörsers entladen werden soll, welche versehentlich falsch herum in das Waffenrohr geladen wurde, bei der also das Flügelleitwerk mündungsseitig in dem Waffenrohr angeordnet ist, lassen sich die vorstehend erwähnten bekannten Entladevorrichtungen nicht verwenden. Vielmehr muss in derartigen Fällen versucht werden, durch Kippen des Waffenrohres die Mörsergranate wieder zu entladen. Dieses ist aber relativ zeitaufwendig und für das entsprechende Bedienungspersonal der Waffe nicht ungefährlich, da es bei einem derartigen Entladevorgang zu einer ungewollten Aktivierung des Treibladungs- oder Aufschlagszünders der Mörsergranate kommen kann.

Die DE 10 2005 006 062 A1 beschäftigt sich mit diesem Problem und schlägt eine Vorrichtung zum Entladen einer versehentlich falsch geladenen Mörserpatrone vor, die eine Auszugsstange umfasst, an deren erstem Ende eine in das Waffenrohr einführbare Haltervorrichtung mit fingerförmigen Auszugsteilen und an deren zweitem Ende ein Griffteil befestigt sind.

Der Erfindung liegt die Aufgabe zugrunde, eine weitere Vorrichtung anzugeben, mit der auf einfache Weise schnell und sicher ein falsch herum geladenes flügelstabilisiertes Geschoss, insbesondere eine Mörsergranate, mündungsseitig aus dem Waffenrohr einer entsprechenden Waffe entladen werden kann.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, dass die Vorrichtung einen mündungsseitig in das Waffenrohr bis in eine Endposition einführbaren und um seine Längsachse drehbaren Grundkörper umfasst, der mindestens ein sich außenseitig an der inneren Oberfläche des Waffenrohres abstützendes, zylinderförmiges Führungselement aufweist. An dem Grundkörper sind auf der dem Flügelleitwerk des entsprechenden Geschosses zugewandten Stirnseite sich axial in das Waffenrohr erstreckende Haltearme vorgesehen, die auf ihrer dem Grundkörper abgewandten Seite mit Halteklauen zum Hintergreifen der geschossseitigen Flügelvorderkanten im Bereich ihrer sich vorzugsweise verjüngenden Abschnitte verbunden sind. Dabei sind die Haltearme jeweils derart gewunden ausgebildet, dass sie sowohl beim Einführen als auch beim Herausziehen der Vorrichtung in dem Freiraum zwischen den beiden benachbarten Leitwerksflügeln verbleiben. Außerdem ist an dem Grundkörper auf der dem Flügelleitwerk abgewandten Stirnseite mindestens ein Element zum Einführen und Herausziehen der erfindungsgemäßen Vorrichtung in das Waffenrohr und aus diesem heraus vorgesehen.

Die erfindungsgemäße Entladevorrichtung ist einfach und kompakt aufgebaut, gewichtsmäßig relativ leicht sowie robust gegenüber äußeren Einflüssen.

Um eine Zentrierung der erfindungsgemäßen Vorrichtung im Hinblick auf das Flügelleitwerk auf einfache Weise zu erreichen, ist vorzugsweise vorgesehen, dass die Haltearme der Vorrichtung jeweils auf einer sich in Umfangsrichtung erstreckenden ersten Stirnseite eine sich zum vorderen Ende des Haltearmes verjüngende Führungsfläche aufweisen, die derart gewählt sind, dass sich bei dem Einführen des Grundkörpers in das Waffenrohr die jeweilige Führungsfläche an einem benachbarten Leitwerksflügel abstützt und eine Drehbewegung des Grundkörpers um seine Längsachse bewirkt. Dadurch gleiten die Haltearme spiralförmig in die Freiräume zwischen den Leitwerksflügeln hinein, wobei in der eingeführten Endposition der erfindungsgemäßen Vorrichtung die dem jeweiligen Haltearm zugeordnete Halteklaue die rohrwandseitige Stirnseite des in Drehrichtung benachbarten Leitwerksflügels im Bereich ihres sich vorzugsweise verjüngenden Abschnittes hintergreift und beim sich anschließenden Herausziehen der Vorrichtung eine formschlüssige Position erreicht wird.

Um eine möglichst gleichmäßige Kraft auf das Geschoss bei dem Entladevorgang auszuüben, hat es sich als zweckmäßig erwiesen, wenn die Haltearme umfangsseitig gleichmäßig verteilt angeordnet sind und ihre Anzahl der Anzahl der Leitwerksflügel entspricht, sodass bei dem Herausziehen der erfindungsgemäßen Vorrichtung aus dem Waffenrohr jeder Leitwerksflügel mit einer Halteklaue formschlüssig verbunden ist.

Die Halteklauen können auf ihrer dem jeweiligen Leitwerksflügel zugewandten Seite zum Umgreifen des Leitwerksflügels im Bereich des vorzugsweise verjüngenden Bereiches nutenförmig ausgebildet sein.

Außerdem hat es sich als vorteilhaft erwiesen, wenn der Grundkörper eine axiale Entlüftungsbohrung zum Entweichen aufgestauter Luft enthält, die während des Entladevorganges beim Einführen und Herausziehen der erfindungsgemäßen Vorrichtung in dem Waffenrohr entsteht.

An dem Grundkörper kann auf der dem Flügelleitwerk abgewandten Stirnseite zum Einführen und Herausziehen der Vorrichtung in das Waffenrohr und aus diesem heraus ein Halteseil befestigt sein.

Außerdem kann an dem Grundkörper auf der dem Flügelleitwerk abgewandten Stirnseite eine Grifföse angeordnet sein.

Bei teilbaren Leitwerkflügelanzahlen kann mit einer geringeren Anzahl an Klauen auch gut eine weitere Gewichtsersparnis erzielt werden. Z.B. bei 6-flügeligem Leitwerk wären 3 bzw. auch 2 entsprechend ausgebildete Klauen möglich und auch sinnvoll.

Weitere Einzelheiten und Vorteile der Erfindung ergeben sich aus den folgenden, anhand von Figuren erläuterten Ausführungsbeispielen. Es zeigen:
- Fig.1: die perspektivische Ansicht einer erfindungsgemäßen Vorrichtung;
- Fig.2: den Längsschnitt durch ein schematisch angedeutetes Waffenrohr eines Vorderladermörsers mit einer darin falsch herum geladenen Mörsergranate;
- Fig.3-6: Längsschnitte durch das in Fig.2 dargestellte Waffenrohr im Bereich des heckseitigen Teiles der Mörsergranate beim Einführen der erfindungsgemäßen Vorrichtung;
- Fig.7, 8: vergrößerte Ansichten eines Leitwerksflügels der in Fig. 6 dargestellten Mörsergranate bei dem Herausziehen der Mörsergranate aus dem entsprechenden Waffenrohr - gegenüber Fig. 6 leicht nach oben gezogen.

In Fig.1 ist mit 1 eine erfindungsgemäße Vorrichtung zum Entladen einer versehentlich falsch herum in das Waffenrohr 2 (Fig.2) eines Vorderladermörsers geladenen Mörsergranate 5 bezeichnet. Die Mörsergranate 5 umfasst einen Gefechtskopf 3 und ein heckseitig an dem Gefechtskopf 3 angeordnetes Flügelleitwerk 4. Das Flügelleitwerk 4 besitzt fünf umfangsseitig, gleichmäßig verteilt angeordnete Leitwerksflügel, von denen in Fig.2 lediglich vier Leitwerksflügel 6-6''' dargestellt sind. Jeder der Leitwerksflügel 6-6''' weist einen sich zum Gefechtskopf 3 hin vorzugsweise verjüngenden Abschnitt 7 auf.

Die Vorrichtung 1 umfasst einen in das Waffenrohr 2 einführbaren und um seine Längsachse 100 drehbaren Grundkörper 8, der sich außenseitig an der inneren Oberfläche 9 des Waffenrohres 2 über zwei zylinderförmige Führungselemente 10 abstützt.

An dem Grundkörper 8 sind auf der dem Flügelleitwerk 4 der Mörsergranate 5 zugewandten Stirnseite 11 fünf sich axial in das Waffenrohr 2 erstreckende Haltearme 12-16 vorgesehen.

Jeder der fünf Haltearme 12-16 ist auf seiner dem Grundkörper 8 abgewandten Seite mit Halteklauen 17 verbunden.

Die Haltearme 12-16 weisen jeweils auf einer sich in Umfangsrichtung erstreckenden ersten Stirnseite 18 eine sich zum vorderen Ende des Haltearmes verjüngende Führungsfläche 19 auf. Diese Führungsflächen 19 sind derart gewählt, dass sich bei dem Einführen des Grundkörpers 8 in das Waffenrohr 2 mittels eines Halteseiles 20 (Fig.3-6) die Führungsflächen 19 jeweils an einem den Führungsflächen 19 benachbarten Leitwerksflügel 6-6''' abstützen (aus den Fig.3-6 lässt sich vor allem die Abstützung der Führungsfläche 19 des Haltearmes 13 an dem Leitwerksflügel 6' entnehmen). Dadurch wird automatisch eine Drehbewegung des Grundkörpers 8 um seine Längsachse 100 bewirkt, sodass ein selbstständiges Ausrichten der Vorrichtung 1 innerhalb des Waffenrohres 2 erfolgt.

Die Vorrichtung 1 bzw. der Grundkörper 8 wird in das Waffenrohr 2eingeführt und bis kurz vor die Patrone bzw. Mörsergranate 5 am Halteseil 20 herab gelassen. Dann wird die Vorrichtung 1 auf die Mörsergranate 5 "fallen gelassen" (ca. 10cm Höhe). Dadurch erfolgt ein selbstständiges Ausrichten bzw. Eindrehen der Haltearme 12 - 16 auf dem Leitwerk 4 der Mörsergranate 5. Die Halterarme 12-16 rasten durch die Trägheit der Drehbewegung der Vorrichtung in ihrer Endposition (Fig. 6) ein. Die eigentliche "Rastposition" ist erreicht, wenn die Vorrichtung nach Erreichen der Endposition wieder nach oben gezogen wird und die Flügel "einrasten". In der vollständig eingeführten Endposition der Vorrichtung (Fig.6 und 7) hintergreifen die den Haltearmen 12-16 zugeordneten Halteklauen 17 die in Drehrichtung jeweils benachbarten Leitwerksflügel im Bereich ihres sich vorzugsweise verjüngenden Abschnittes 7. Dabei verbleibt der eigentliche Haltearm 12-16 in dieser Endposition in dem Bereich zwischen den beiden benachbarten Leitwerksflügeln 6-6'''.

Wird nun die Vorrichtung 1 mit Hilfe des Halteseiles 20 wieder zur Mündung des Waffenrohres 2 gezogen, so umgreifen nutenförmige Bereiche 21 der Halteklauen 17 (Fig.1) die Leitwerksflügel 6-6''' in ihren sich vorzugsweise verjüngenden Abschnitten 7. Außerdem drücken die den jeweiligen Nutengrund bildenden Flächen 22 der Halteklauen 17 (Fig.7 und 8) gegen die gegenüberliegenden stirnseitigen Flächen 23 der sich vorzugsweise verjüngenden Abschnitte 7 der Leitwerksflügel 6-6''', sodass bei dem Herausziehen der Vorrichtung 1 aus dem Waffenrohr 2 zwischen den Halteklauen 17 und den Leitwerksflügeln 6-6''' Formschlussverbindungen bestehen (Fig.8). (durch ein geführtes Gleiten des Leitwerksflügels in den Haltearm der Vorrichtung ergibt sich zwangsläufig die einrastende Position in Fig. 7 und 8), Die Halteklauen 17 verzahnen sich in den Leitwerksflügeln 6-6'''.

An dem Grundkörper ist ferner eine Grifföse 24 angeordnet, die es ermöglicht, die Vorrichtung 1 zum Ende des Entladevorganges am mündungsseitigen Ende des Waffenrohres 2 zu greifen und aus dem Waffenrohr 2 zu ziehen.

Außerdem enthält der Grundkörper 8 eine axiale Entlüftungsbohrung 25 zum Entweichen aufgestauter Luft, die während des Entladevorganges beim Einführen und Herausziehen der erfindungsgemäßen Vorrichtung 1 in dem Waffenrohr 2 entsteht.

Die Vorrichtung 1 kann nach dem erfolgreichen Entladen der Mörserpatrone aus dem Waffenrohr durch eine nach oben ziehende Drehbewegung aus ihrer Arretierung (Rastposition 26) und damit vom Leitwerk 4 (Halteklauen 17) gelöst werden.

Die Erfindung ist selbstverständlich nicht auf das vorstehend beschriebene Ausführungsbeispiel beschränkt. So können mit der erfindungsgemäßen Vorrichtung selbstverständlich nicht nur flügelstabilisierte Mörsergranaten aus einem Vorderladermörser entladen werden, sondern es können mit der erfindungsgemäßen Vorrichtung in gleicher Weise auch andere falsch herum geladene flügelstabilisierte Geschosse aus entsprechenden Waffenrohren (beispielsweise auch aus Waffenrohren von Hinterladerwaffen) entladen werden.

Außerdem muss bei der erfindungsgemäßen Vorrichtung nicht zwingend eine Zwangsführung der Haltearme durch die Leitwerksflügel erfolgen. Vielmehr müssen die Führungsarme lediglich derart gewunden ausgebildet sein, dass sie auch in der Endposition der in das Waffenrohr eingeführten erfindungsgemäßen Vorrichtung in den Freiräumen zwischen benachbarten Leitwerksflügeln verbleiben und die mit ihnen verbundenen Halteklauen derart an den Haltearmen angeordnet sind, dass sie sich beispielsweise durch eine Drehung des Grundkörpers unter die sich vorzugsweise verjüngenden Abschnitte der Leitwerksflügel schieben.

Die Vorrichtung ist nicht auf das vorgenannte Ausführungsbeispiel begrenzt.

### Bezugszeichenliste

- 1: Vorrichtung
- 2: Waffenrohr
- 3: Gefechtskopf
- 4: Flügelleitwerk
- 5: Mörsergranate, Geschoss
- 6-6''': Leitwerksflügel
- 7: sich verjüngender Abschnitt
- 8: Grundkörper
- 9: innere Oberfläche des Waffenrohres
- 10: Führungselement zylindrische Führung
- 11: Stirnseite (Grundkörper)
- 12-16: Haltearme
- 17: Halteklaue
- 18: Stirnseite (Haltearm)
- 19: Führungsfläche
- 20: Halteseil, Element
- 21: nutenförmiger Bereich
- 22: Fläche (Nutengrund)
- 23: Fläche (verjüngende Abschnitt)
- 24: Grifföse, Element
- 25: Entlüftungsbohrung
- 26: Endposition

- 100: Längsachse

## Patentansprüche

1. Vorrichtung (1) zum mündungsseitigen Entladen eines versehentlich falsch herum in das Waffenrohr einer Waffe geladenen, einen Gefechtskopf (3) und ein Flügelleitwerk (4) umfassenden Geschosses (5), dessen Flügelleitwerk (4) Leitwerksflügel (6-6''') besitzt, die jeweils einen Abschnitt (7) aufweisen, wobei:
a) die Vorrichtung (1) einen mündungsseitig in das Waffenrohr (2) bis in eine Endposition einführbaren und um seine Längsachse (100) drehbaren Grundkörper (8) umfasst, der mindestens ein sich außenseitig an der inneren Oberfläche (9) des Waffenrohres (2) abstützendes, zylinderförmiges Führungselement (10) aufweist;
b) an dem Grundkörper (8) auf der dem Flügelleitwerk (4) des entsprechenden Geschosses (5) zugewandten Stirnseite (11) sich axial in das Waffenrohr (2) erstreckende Haltearme (12-16) vorgesehen sind;
c) die Haltearme (12-16) auf ihrer dem Grundkörper (8) abgewandten Seite mit Halteklauen (17) zum Hintergreifen der Stirnflächen der Leitwerksflügel (6-6''') im Bereich ihrer sich vorzugsweise verjüngenden Abschnitte (7) verbunden sind;
d) an dem Grundkörper (8) auf der dem Flügelleitwerk (4) abgewandten Stirnseite mindestens ein Element (20, 24) zum Einführen der Vorrichtung (1) in das Waffenrohr (2) und zum Herausziehen der Vorrichtung (1) aus diesem heraus vorgesehen ist,
**dadurch gekennzeichnet, dass**
e) die Haltearme (12-16) jeweils auf einer sich in Umfangsrichtung erstreckenden ersten Stirnseite (18) eine sich zum vorderen Ende des Haltearmes (12-16) verjüngende Führungsfläche (19) aufweisen, die derart gewählt ist, dass sich bei dem Einführen des Grundkörpers (8) in das Waffenrohr (2) die Führungsflächen (19) an einem der Führungsfläche (19) benachbarten Leitwerksflügel (6-6''') abstützt und eine Drehbewegung des Grundkörpers (8) um seine Längsachse (100) bewirkt.

2. Vorrichtung (1) nach Anspruch 1, **dadurch gekennzeichnet, dass** es sich bei dem Abschnitt (7) um einen sich zum Gefechtskopf (3) hin verjüngenden Abschnitt handelt.

3. Vorrichtung nach einem der Ansprüche 1 oder 2, **dadurch gekennzeichnet, dass** in der eingeführten Endposition der Vorrichtung (1) die dem jeweiligen Haltearm (12-16) zugeordnete Halteklaue (17) die Stirnseite des jeweils in Drehrichtung benachbarten Leitwerksflügels (6'-6''',6) im Bereich ihres sich vorzugsweise verjüngenden Abschnittes (7) hintergreift, wobei die Haltearme (12) selbst in den Bereichen zwischen den Leitwerksflügeln (6-6''') verbleiben.

4. Vorrichtung nach einem der Ansprüche 1 bis 3, **dadurch gekennzeichnet, dass** die Haltearme (12-16) umfangsseitig gleichmäßig verteilt angeordnet sind und ihre Anzahl der Anzahl der Leitwerksflügel (6-6''') entspricht.

5. Vorrichtung nach einem der Ansprüche 1 bis 4, **dadurch gekennzeichnet, dass** die Halteklauen (17) auf ihrer dem jeweiligen Leitwerksflügel (6-6''') zugewandten Seite zum Umgreifen des Leitwerksflügels (6-6''') im Bereich des sich vorzugsweise verjüngenden Abschnittes (7) nutenförmig ausgebildet sind.

6. Vorrichtung nach einem der Ansprüche 1 bis 5, **dadurch gekennzeichnet, dass** die den jeweiligen Leitwerksflügel (6-6''') hintergreifende Fläche (22) der entsprechenden Halteklaue (17) eine Form aufweist, die der Form des Leitwerksflügels (6-6''') in dem hintergriffenen Bereich entspricht, sodass bei dem Herausziehen der Vorrichtung (1) aus dem Waffenrohr (2) zwischen den Halteklauen (17) und den Leitwerksflügeln (6-6''') Formschlussverbindungen bestehen.

7. Vorrichtung nach einem der Ansprüche 1 bis 6, **dadurch gekennzeichnet, dass** der Grundkörper (8) eine axiale Entlüftungsbohrung (25) enthält.

8. Vorrichtung nach einem der Ansprüche 1 bis 7, **dadurch gekennzeichnet, dass** an dem Grundkörper (8) auf der den Haltearmen (12-16) abgewandten Stirnseite zum Einführen der Vorrichtung (1) in das Waffenrohr (2) und zum Herausziehen aus diesem heraus ein Halteseil (20) befestigt ist.

9. Vorrichtung nach einem der Ansprüche 1 bis 8, **dadurch gekennzeichnet, dass** an dem Grundkörper (8) auf der den Haltearmen (12-16) abgewandten Stirnseite eine Grifföse (24) angeordnet ist.

## Claims

1. Device (1) for the muzzle-side unloading of a projectile (5) that has accidentally been loaded the wrong way round in the barrel of a weapon and comprises a warhead (3) and a fin tail unit (4), the fin tail unit (4) of said projectile (5) having tail unit fins (6-6''') which each have a section (7), wherein:
a) the device (1) comprises a main body (8) that is introducible into the muzzle of the barrel (2) as far as an end position and is rotatable about its longitudinal axis (100), said main body (8) having at least one cylindrical guide element (10) supported externally on the inner surface (9) of the barrel (2);
b) retaining arms (12-16) that extend axially into the barrel (2) are provided on the main body (8) on the end side (11) facing the fin tail unit (4) of the projectile (5) in question;
c) the retaining arms (12-16) are connected, on their side facing away from the main body (8), to retaining claws (17) for engaging behind the end faces of the tail unit fins (6-6''') in the region of their preferably tapering sections (7);
d) at least one element (20, 24) for introducing the device (1) into the barrel (2) and for extracting the device (1) therefrom is provided on the main body (8) on the end side facing away from the fin tail unit (4),
**characterized in that**
e) the retaining arms (12-16) each have, on a first end side (18) extending in the circumferential direction, a guide face (19) that tapers towards the front end of the retaining arm (12-16), said guide face (19) being chosen such that, when the main body (8) is introduced into the barrel (2), the guide face (19) is supported on a tail unit fin (6-6''') adjacent to the guide face (19) and brings about a rotary movement of the main body (8) about its longitudinal axis (100).

2. Device (1) according to Claim 1, **characterized in that** the section (7) is a section that tapers towards the warhead (3).

3. Device according to either of Claims 1 and 2, **characterized in that**, in the introduced end position of the device (1), the retaining claw (17) assigned to each particular retaining arm (12-16) engages behind the end side of the tail unit fin (6'-6''', 6) that is adjacent in each case in the direction of rotation, in the region of its preferably tapering section (7), wherein the retaining arms (12) themselves remain in the regions between the tail unit fins (6-6''').

4. Device according to one of Claims 1 to 3, **characterized in that** the retaining arms (12-16) are arranged in a manner distributed uniformly around the circumference and the number thereof corresponds to the number of tail unit fins (6-6''').

5. Device according to one of Claims 1 to 4, **characterized in that** the retaining claws (17) are formed in a groove-like manner on their side facing the particular tail unit fin (6-6''') in order to engage around the tail unit fin (6-6''') in the region of the preferably tapering section (7).

6. Device according to one of Claims 1 to 5, **characterized in that** the face (22), engaging behind the particular tail unit fin (6-6'''), of the retaining claw (17) in question has a shape which corresponds to the shape of the tail unit fin (6-6''') in the region that is engaged behind, such that when the device (1) is extracted from the barrel (2), there are form-fitting connections between the retaining claws (17) and the tail unit fins (6-6''').

7. Device according to one of Claims 1 to 6, **characterized in that** the main body (8) contains an axial ventilation hole (25).

8. Device according to one of Claims 1 to 7, **characterized in that** a tether (20) for introducing the device (1) into the barrel (2) and for extracting it therefrom is fastened to the main body (8) on the end side remote from the retaining arms (12-16).

9. Device according to one of Claims 1 to 8, **characterized in that** a grip eyelet (24) is arranged on the main body (8) on the end side remote from the retaining arms (12-16).

## Revendications

1. Ensemble (1) pour décharger par l'embouchure une munition (5) chargée erronément dans le canon d'une arme et comprenant une tête de combat (3) et un mécanisme (4) de guidage de vol, et dont le mécanisme (4) de guidage de vol possède des ailes (6-6''') de mécanisme de guidage qui présentent chacune une section (7), et dans lequel :
a) l'ensemble (1) comporte un corps de base (8) apte à être inséré par l'embouchure dans le canon (2) de l'arme jusque dans une position d'extrémité et apte à tourner autour de son axe longitudinal (100), le corps de base présentant au moins un élément cylindrique de guidage (10) dont le côté extérieur s'appuie sur la surface intérieure (9) du canon (2) de l'arme,
b) des bras de maintien (12-16) qui s'étendent axialement dans le canon (2) de l'arme sont prévus sur le côté frontal (11) du corps de base (8) tourné vers le mécanisme (4) de guidage de vol de la munition (5) concernée,
c) les bras de maintien (12-16) sont reliés sur leur côté non tourné vers le corps de base (8) à des griffes de maintien (17) qui accrochent par l'arrière les surfaces frontales des ailes (6-6''') du mécanisme de guidage au niveau de leur section (7) qui de préférence se rétrécit,
d) au moins un élément (20, 24) d'insertion du l'ensemble (1) dans le canon (2) de l'arme et d'extraction de l'ensemble (1) hors de ce dernier est prévu sur le côté frontal, non tourné vers le mécanisme (4) de guidage de vol, du corps de base (8),
**caractérisé en ce que**
e) chacun des bras de maintien (12-16) présente sur un premier côté frontal (18) qui s'étend dans la direction périphérique une surface de guidage (19) qui se rétrécit en direction de l'extrémité avant du bras de maintien (12-16) et qui est sélectionnée de telle sorte que lors de l'insertion du corps de base (8) dans le canon (2) de l'arme, les surfaces de guidage (19) s'appuient sur une aile (6-6''') du mécanisme de guidage voisine de la surface de guidage (19) et ont pour effet un déplacement de rotation du corps de base (8) autour de son axe longitudinal (100).

2. Ensemble (1) selon la revendication 1, **caractérisé en ce que** la section (7) est une section qui se rétrécit en direction de la tête de combat (3).

3. Ensemble selon l'une des revendications 1 ou 2, **caractérisé en ce que** lorsque l'ensemble (1) est dans la position complètement insérée, la griffe de maintien (17) associée à chaque bras de maintien (12-16) accroche par l'arrière le côté frontal de l'aile (6'-6''', 6) du mécanisme de guidage voisine dans la direction de rotation au niveau de sa section (7) qui de préférence se rétrécit, les bras de maintien (12) proprement dits restant dans les parties situées entre les ailes (6-6''') du mécanisme de guidage.

4. Ensemble selon l'une des revendications 1 à 3, **caractérisé en ce que** les bras de maintien (12-16) sont répartis uniformément à la périphérie et **en ce que** leur nombre correspond au nombre des ailes (6-6''') du mécanisme de guidage.

5. Ensemble selon l'une des revendications 1 à 5, **caractérisé en ce que** sur leur côté tourné vers chaque aile (6-6''') du mécanisme de guidage, les griffes de maintien (17) sont configurées en forme de rainures qui chevauchent l'aile (6-6''') du mécanisme de guidage au niveau de sa section (7) qui de préférence se rétrécit.

6. Ensemble selon l'une des revendications 1 à 5, **caractérisé en ce que** la forme de la surface (22) de la griffe de maintien (17) qui accroche par l'arrière chaque aile (6-6''') du mécanisme de guidage correspond à la forme de la partie accrochée par l'arrière de l'aile (6-6''') du mécanisme de guidage, de sorte que lors de l'extraction du l'ensemble (1) hors du canon (2) de l'arme, il existe une liaison en correspondance géométrique entre les griffes de maintien (17) et les ailes (6-6''') du mécanisme de guidage.

7. Ensemble selon l'une des revendications 1 à 6, **caractérisé en ce que** le corps de base (8) contient un alésage axial d'évent (25).

8. Ensemble selon l'une des revendications 1 à 7, **caractérisé en ce qu'**un câble de retenue (20) est fixé sur le côté frontal, non tourné vers les bras de maintien (12-16), du corps de base (8), pour insérer l'ensemble (1) dans le canon (2) de l'arme et pour l'extraire hors de ce dernier.

9. Ensemble selon l'une des revendications 1 à 8, **caractérisé en ce qu'**un oeillet de saisie (24) est disposé sur le côté frontal du corps de base (8) non tourné vers les bras de maintien (12-16).
